# FASCICULE DE BREVET EUROPEEN

(11) **EP 3 119 709 B1**
(45) Date de publication et mention de la délivrance du brevet: **31.01.2018**
(21) Numéro de dépôt: 15715342.0
(22) Date de dépôt: 18.03.2015
(51) Int. Cl.: B65H 19/26, B65H 18/10, B65H 18/26

(54) **PROCÉDÉ ET MODULE DE DÉCOUPAGE D'UNE BANDE DE TEXTILE NON TISSE DANS UN PROCÉDÉ D'ENROULAGE DE LADITE BANDE AUTOUR D'UNE BOBINE DE RÉCEPTION ENTRAÎNÉE EN ROTATION**
VERFAHREN UND MODUL ZUM SCHNEIDEN EINES VLIESSTREIFENS IN EINEM VERFAHREN ZUM WICKELN DES STREIFENS ÜBER EINER ROTATIONSANGETRIEBENE AUFNAHMESPULE
METHOD AND MODULE FOR CUTTING A NON-WOVEN TEXTILE STRIP IN A METHOD FOR WINDING SAID STRIP ABOUT A ROTATABLY DRIVEN RECEIVING BOBBIN

(30) Priorité: 21.03.2014 FR 1452397
(43) Date de publication de la demande: 25.01.2017
(73) Titulaire: Spoolex, 42230 Roche La Moliere (FR)
(72) Inventeur: LASSALLE, Luc, F-42100 Saint-Etienne (FR); MOUNIER, Christophe, F-42230 Roche La Moliere (FR)
(74) Mandataire: Cabinet Laurent & Charras
(86) Numéro de dépôt international: PCT/FR2015/050657
(87) Numéro de publication internationale: WO 2015/140466

(56) Documents cités:
- EP-A1- 0 949 172
- EP-A1- 2 067 584
- EP-A2- 0 744 365
- EP-A2- 0 744 367
- FR-A1- 2 861 749

## Description

### DOMAINE TECHNIQUE

La présente invention concerne un procédé de découpage d'une bande de textile non tissé dans un procédé d'enroulage de ladite bande autour d'une bobine de réception entrainée en rotation.

Le procédé d'enroulage consiste à enrouler une bande de textile non tissé autour d'une bobine dite de réception entrainée en rotation. Le procédé selon l'invention concerne ainsi plus particulièrement le découpage de la bande de textile, en amont de la bobine de réception, pour permettre par exemple l'évacuation de ladite bobine de réception une fois l'enroulage terminé.
L'invention trouve notamment une application avantageuse, mais non limitative, dans un procédé de raboutage, ou bien de trancannage par exemple, lorsqu'il convient, en fin d'enroulage, de découper la bande de textile pour changer de bobine de réception.

Le procédé selon l'invention est adaptable à toute machine ou tout procédé dans lesquels il est nécessaire de découper une bande de textile en amont d'une bobine de réception.
L'invention concerne également un module de découpage d'une bande de textile non tissé dans un procédé d'enroulage de ladite bande autour d'une bobine de réception entrainée en rotation.

### ETAT ANTERIEUR DE LA TECHNIQUE

A ce jour, un procédé automatique, ou module est connu du document EP 2 067 584 A1 dans l'état de la technique pour le découpage d'une bande de textile non tissé en amont d'une bobine de réception sans stopper l'entraînement en rotation de la bobine de réception.

### EXPOSE DE L'INVENTION

L'un des buts de l'invention est de fournir un procédé alternatif rapide et automatique de découpage d'une bande de textile non tissé dans un procédé d'enroulage de ladite bande autour d'une bobine de réception entrainée en rotation.
Un autre objectif de l'invention est de fournir un tel procédé qui peut s'adapter à tout type de procédé d'enroulage tel qu'un enroulage par trancannage d'une bande par exemple.

A cet effet, et conformément à l'invention, il a été mis au point un tel procédé tel que définit par la revendication 1. De cette manière, le procédé permet de découper la bande textile en amont de la bobine de réception. Etant donné que le procédé prévoit une étape consistant à déplacer la ligne de prédécoupe, l'extrémité de la bande non attachée à la bobine de réception est, une fois la bande découpée, facilement récupérable pour une autre utilisation, telle que par exemple pour la rattacher à une nouvelle bobine de réception et continuer ainsi le procédé d'enroulage. Le fait de stopper le déroulage de la bande pour effectuer une ligne de prédécoupe, au lieu d'une ligne de découpe, puis de redémarrer le déroulage pour déplacer la ligne de prédécoupe,
permet au procédé de découpage selon l'invention de pouvoir s'adapter à tout type de procédé d'enroulage, tel qu'un enroulage par trancannage par exemple. L'enroulage à tension contrôlée de la bande se fait en entrainant en rotation, à vitesse contrôlée, la bobine de réception pour ne pas entrainer la découpe de la bande. De ce fait, la découpe de la bande de textile est réalisée, d'une part, par le fait de bloquer la bande en amont de la ligne de prédécoupe et, d'autre part, par le fait d'exercer une traction en aval de ladite ligne de prédécoupe, Le blocage et la traction sont effectués par tous moyens appropriés.

La bande est donc découpée rapidement et proprement suivant ladite ligne de prédécoupe, sans l'intervention d'un opérateur.

De préférence, la bande est bloquée lorsque la ligne de prédécoupe se trouve hors des moyens ayant permis de réaliser ladite ligne de fragilisation.

De cette manière, lesdits moyens ayant permis de réaliser la ligne de prédécoupe ne gêne pas pour récupérer la partie de la bande amont.

De préférence, l'étape consistant à exercer une force de traction sur la bande consiste à continuer l'entrainement en rotation de la bobine. Ainsi le procédé est simple et fiable.

Avantageusement, le procédé selon l'invention comprend également, après le découpage de la bande, une étape consistant à appliquer un bras de compression sur la largeur de la bobine de réception, tout en continuant l'entrainement en rotation de la bobine de réception à vitesse contrôlée et sur au moins un tour pour compresser l'extrémité libre de la bande de textile contre la bobine.
De cette manière, l'extrémité libre de la bande de textile issue de la bobine de réception est compressée et « collée » contre la bobine. La bobine de réception ne risque pas de se dérouler inopinément. Concernant l'étape consistant à réaliser une ligne de prédécoupe, l'essentiel réside dans le fait que la ligne de prédécoupe doit permettre le découpage de la bande lorsque celle-ci est bloquée en amont de ladite ligne de prédécoupe et qu'une force de traction est exercée sur la bande en aval de ladite ligne. Selon une forme de réalisation particulière mais non limitative, l'étape consistant à appliquer un bras de compression consiste à appliquer un rouleau transversal. Le rouleau transversal permet d'appliquer une pression contrôlée sur toute la largeur de la bobine pour compresser l'extrémité libre de la bande contre ladite bobine et permettre son « collage » temporaire.

L'invention concerne aussi un module découpage d'une bande de textile non tissé dans un procédé d'enroulage de ladite bande autour d'une bobine de réception entrainée en comme définit par la revendication 5. De préférence, les moyens aptes à bloquer la bande peuvent présenter différentes formes. L'essentiel réside dans le fait qu'ils sont aptes à bloquer le déroulage de la bande. Ceux-ci peuvent par exemple se présenter sous la forme de moyens actionnables pour venir pincer la bande. Le fait que ces moyens soient actionnables de sorte à venir pincer la bande permet de pouvoir pincer ladite bande en amont ou en aval de la ligne de prédécoupe selon la mise en oeuvre désirée de l'invention.
Le pinçage est avantageusement effectué sur toute la largeur de la bande. Les moyens de pinçage sont par exemple aptes à réaliser une pression sur la bande en contre appui contre une surface. Les moyens de pinçage sont ainsi actionnables pour passer d'une position neutre dans laquelle ils ne gênent pas le déroulage de la bande à une position de pinçage dans laquelle ils sont en appui contre la bande pour la pincer contre une contre-surface et empêcher son déroulement.

Les moyens de prédécoupe sont de toutes formes appropriées. L'essentiel réside dans le fait qu'ils sont aptes à réaliser une ligne transversale de prédécoupe de la bande de textile, lui permettant d'être ultérieurement découpée suivant cette ligne de prédécoupe. Les moyens aptes à exercer une traction sur la bande peuvent présenter différentes formes. Avantageusement ceux-ci sont constitués par les moyens permettant d'entrainer en rotation la bobine de réception, déjà présents dans le procédé d'enroulage de la bande.

Les moyens de prédécoupe se présentent sous la forme d'une lame comprenant un profil en dents de scie, ou bien ils peuvent se présenter sous la forme d'une ligne d'aiguilles de perforation aptes à réaliser une ligne de perforation, transversale, fragilisant la bande de textile.

### BREVE DESCRIPTION DES DESSINS

D'autres caractéristiques et avantages de l'invention ressortiront clairement de la description qui en est réalisée ci-après, à titre indicatif et nullement limitatif, en référence aux figures annexées dans lesquelles :
- les figures 1 à 6 sont des représentations schématiques successives en vue de côté d'un module de découpage selon l'invention, lesdites figures illustrant successivement les étapes du procédé ;
- la figure 1 illustre le procédé d'enroulage d'une bande de textile autour d'une bobine de réception ;
- la figure 2 illustre l'étape consistant à stopper le procédé d'enroulage ;
- la figure 3 illustre l'étape consistant à réaliser une ligne transversale de prédécoupe sur la bande de textile ;
- la figure 4 illustre l'étape consistant à redémarrer l'entrainement en rotation de la bobine à vitesse contrôlée pour déplacer ladite ligne de prédécoupe ;
- la figure 5 illustre l'étape consistant à pincer la bande en amont de la ligne de prédécoupe, tout en continuant l'entrainement en rotation de la bobine pour découper la bande de textile suivant la ligne de prédécoupe.
- la figure 6 illustre l'étape consistant à continuer l'entrainement en rotation de la bobine sur au moins un tour en y appliquant un bras de compression sur la largeur de la bande ;
- la figure 7 est une représentation schématique en perspective d'une forme de réalisation des moyens de prédécoupe selon l'invention ;
- la figure 8 est une représentation schématique similaire à celle de la figue 7, les moyens étant représentés de face.

### EXPOSE DETAILLE DE L'INVENTION

L'invention concerne un procédé et un module (1) de découpage d'une bande (2) de textile non tissé dans un procédé d'enroulage de ladite bande (2) autour d'une bobine (3) de réception entrainée en rotation.
Le procédé et le module (1) selon l'invention permettent de découper transversalement la bande (2) en amont de la bobine (3). Cette opération permet l'évacuation de la bobine (3) une fois l'enroulage de la bande (2) terminé.
Le procédé d'enroulage met ainsi en oeuvre une bobine (3) de réception à laquelle est fixée l'une des extrémités d'une bande (2) à enrouler.
En référence à la figure 1 la bobine (3) est mue en rotation autour de son axe de révolution pour procéder à l'enroulage de la bande (2). Des rouleaux de renvoi (4) permettent de tendre la bande (2) et de renvoyer ladite bande (2) vers la bobine (3). L'enroulage de la bande (2) est réalisé jusqu'à obtenir par exemple un diamètre de bobine (3) désiré.
Une fois l'enroulage terminé, il devient nécessaire de découper transversalement la bande (2) pour pouvoir évacuer la bobine (3) pleine et installer une nouvelle bobine (3) vide par exemple.

En référence à la figure 2, l'enroulage de la bande (2) de textile est stoppé. En d'autres termes, l'entrainement en rotation de la bobine (3) de réception est arrêté.

En référence à la figure 3, des moyens de prédécoupe (5) sont agencés en amont de la bobine (3) de réception, et sur le chemin de déroulage de la bande (2) de textile. Ces moyens de prédécoupe (5) peuvent présenter différentes formes. Ces moyens de prédécoupe (5) sont déplaçables d'une première position dans laquelle ils ne sont pas en contact avec la bande (2), jusqu'à une deuxième position dans laquelle ils sont pressés contre la bande (2), en contre appui contre une surface (5b) par exemple, et sur toute sa largeur de manière à réaliser une ligne transversale de prédécoupe (8) de ladite bande (2).

En référence aux figures 7 et 8, ces moyens de prédécoupe (5) se présentent par exemple
sous la forme d'une lame (5a) comprenant un profil en dents de scie et assujettie à des moyens de déplacement tel qu'un vérin (5c) par exemple. La lame (5a) est pressée contre une surface (5b) comprenant un profil complémentaire en dents de scie.

Lorsque la ligne transversale de prédécoupe (8) est réalisée, et en référence à la figure 4,
l'enroulage de la bande (2) de textile est redémarré. En d'autres termes, la bobine (3) est mue de nouveau en rotation et à vitesse contrôlée de manière à enrouler la bande (2) de textile autour de ladite bobine (3). Cette opération doit se faire à vitesse et tension contrôlées pour ne pas générer une trop grande force de traction sur la bande (2) qui pourrait entrainer sa découpe suivant la ligne de fragilisation. L'enroulage entraine de ce fait le déplacement de la ligne de prédécoupe et l'enroulage est continué jusqu'à ce que cette ligne atteigne une position désirée. La position désirée est définie de sorte à sortir la ligne de prédécoupe de l'encombrement généré par les moyens de fragilisation (5) pour qu'une fois la découpe ultérieure réalisée, il soit facile de saisir l'extrémité de la bande (2) de textile non attachée à la bobine (3) de réception, c'est-à-dire l'extrémité de la bande (2) provenant desdits moyens de prédécoupe (5).

En référence à la figure 5, des moyens de pinçage (6) sont agencés en amont de la bobine (3) de réception. Ces moyens de pinçage (6) sont disposés de telle sorte qu'ils sont aptes à bloquer le déroulage de la bande (2) de textile en amont de la ligne de prédécoupe. Ainsi, lorsque la ligne de prédécoupe a atteint la position désirée, les moyens de pinçage (6) sont actionnés et pincent la bande (2) de textile, tout en continuant l'entrainement en rotation de la bobine (3). Les moyens de pinçage (6) sont ainsi actionnables pour passer d'une position neutre dans laquelle ils ne gênent pas le déroulage de la bande à une position de pinçage dans laquelle ils sont en appui contre la bande (2) pour la pincer contre une contre-surface et empêcher son déroulement. L'entrainement en rotation de la bobine (3) génère alors une force de traction exercée sur la bande (2), laquelle force entraine la découpe de la bande (2) suivant la ligne transversale de prédécoupé (8).
La découpe est rapide et propre, et ne nécessite aucune intervention d'un opérateur. Les moyens de pinçage (6) sont appropriés pour pincer la bande (2) et bloquer son déroulage. Ces moyens de pinçage (6) sont de tous types appropriés et sont par exemple disposés au niveau des moyens de prédécoupe (5).
La force de traction est exercée par l'entrainement en rotation de la bobine (3) mais peut être exercée par tout autre moyen approprié.
Ensuite, en référence à la figure 6, un bras de compression (7) est agencé pour appliquer une pression sur la largeur de la bobine (3) de réception. Ce bras de compression (7) se présente par exemple sous la forme d'un rouleau transversal (7a). Ainsi, l'entrainement en rotation de la bobine (3) est poursuivi sur au moins un tour, de manière à appliquer une pression, par l'intermédiaire du bras de compression (7), sur l'extrémité libre de la bande (2) attachée à la bobine (3) de réception. Cette pression permet d'écraser et de compacter ladite extrémité libre de la bande (2) pour empêcher son déroulage ultérieur inopiné.
La bobine (3) est ainsi prête à être évacuée et remplacée par une nouvelle bobine (3) vide par exemple.
Comme il ressort de ce qui précède, l'invention fournit un procédé et un module (1) de découpage d'une bande (2) en textile non tissé dans un procédé d'enroulage de ladite bande (2) autour d'une bobine (3) de réception. Le procédé est rapide et efficace et ne nécessite aucune intervention d'un utilisateur.

## Revendications

1. Procédé de découpage d'une bande (2) de textile non tissé dans un procédé d'enroulage de ladite bande (2) autour d'une bobine (3) de réception entrainée en rotation, ***caractérisé* en ce que** ledit procédé comprend au moins les étapes consistant à :
- stopper l'enroulage de la bande (2) à découper en stoppant l'entrainement en rotation de la bobine (3) ;
- réaliser une ligne transversale de prédécoupe (8) sur la bande (2), en amont de la bobine (3), par l'intermédiaire d'une lame (5a) comprenant un profil en dents de scie et assujettie à un vérin (5c) pour être pressée contre une surface (5b) comprenant un profil complémentaire en dents de scie ;
- redémarrer l'enroulage à vitesse et tension contrôlées de la bande (2) en redémarrant l'entrainement en rotation à vitesse contrôlée de la bobine (3), de manière à déplacer ladite ligne de prédécoupe ;
- pincer la bande (2) en amont de la ligne de prédécoupe par l'intermédiaire de moyens de pinçage (6) disposés au niveau de la lame (5a) ;
- exercer une force de traction sur la bande (2) en aval de la ligne de prédécoupe pour découper définitivement la bande (2) suivant ladite ligne de prédécoupe.

2. Procédé selon l'une des revendications précédentes, ***caractérisé* en ce que** l'étape consistant à exercer une force de traction sur la bande (2) consiste à continuer l'entrainement en rotation de la bobine (3).

3. Procédé de découpage selon l'une des revendications précédentes, ***caractérisé* en ce qu'**il comprend, après le découpage de la bande (2), une étape consistant à appliquer un bras de compression (7) sur la largeur de la bobine (3), tout en continuant l'entrainement en rotation de la bobine (3) à vitesse contrôlée et sur au moins un tour pour compresser l'extrémité libre de la bande (2) de textile contre la bobine (3).

4. Procédé de découpage selon la revendication 3, ***caractérisé* en ce que** l'étape consistant à appliquer un bras de compression (7) consiste à appliquer un rouleau transversal (7a).

5. Module (1) de découpage d'une bande (2) de textile non tissé dans un procédé d'enroulage de ladite bande (2) autour d'une bobine (3) de réception entrainée en rotation, ***caractérisé* en ce qu'**il comprend :
- une lame (5a) comprenant un profil en dents de scie et assujettie à un vérin (5c) pour être pressée contre une surface (5b) comprenant un profil complémentaire en dents de scie pour réaliser, en amont de la bobine (3), une ligne de prédécoupe transversale de ladite bande (2) ;
- des moyens de pinçage (6) de la bande (2) en amont de la ligne de prédécoupe, disposés au niveau de la lame (5a) ;
- des moyens aptes à exercer une force de traction sur la bande (2) en aval de la ligne de prédécoupe pour découper définitivement la bande suivant ladite ligne de prédécoupe

6. Module (1) selon la revendication 5, ***caractérisé* en ce que** les moyens aptes à exercer une traction sont constitués par les moyens permettant d'entrainer en rotation la bobine (3) présents dans le procédé d'enroulage de la bande (2).

## Patentansprüche

1. Verfahren zum Zuschneiden einer Vliesstoffbahn (2) in einem Verfahren zum Aufwickeln der Bahn (2) auf eine Aufnahmerolle (3), die in eine Drehbewegung versetzt wird, **dadurch gekennzeichnet, dass** das Verfahren mindestens die folgenden Schritte umfasst:
- Anhalten des Aufwickelns der zuzuschneidenden Bahn (2), indem die Rolle (3) nicht mehr in eine Drehbewegung versetzt wird;
- Herstellen einer quergerichteten Schwächungslinie (8) auf der Bahn (2), bevor diese die Rolle (3) erreicht, mit Hilfe einer Klinge (5a), welche ein Sägezahnprofil umfasst und der Wirkung eines Stellzylinders (5c) unterliegt, um gegen eine Oberfläche (5b) gedrückt zu werden, welche ein komplementäres Sägezahnprofil umfasst;
- Wiederanfahren des Aufwickelns der Bahn (2) mit gesteuerter Geschwindigkeit und Spannung, indem die Rolle (3) mit gesteuerter Geschwindigkeit wieder in eine Drehbewegung versetzt wird, sodass die Schwächungslinie befördert wird;
- Festklemmen der Bahn (2) vor der Schwächungslinie mit Hilfe von Klemmmitteln (6), die im Bereich der Klinge (5a) angeordnet sind;
- Ausüben einer Zugkraft auf die Bahn (2) hinter der Schwächungslinie, um die Bahn (2) entlang dieser Schwächungslinie endgültig zuzuschneiden.

2. Verfahren nach einem der vorhergehenden Ansprüche, **dadurch gekennzeichnet, dass** der Schritt des Ausübens einer Zugkraft auf die Bande (2) darin besteht, die Rolle (3) weiterhin in eine Drehbewegung zu versetzen.

3. Zuschneideverfahren nach einem der vorhergehenden Ansprüche, **dadurch gekennzeichnet, dass** es nach dem Zuschneiden der Bahn (2) einen Schritt umfasst, der darin besteht, einen Anpressarm (7) über die Breite der Rolle (3) anzulegen, während die Rolle (3) weiterhin mit gesteuerter Geschwindigkeit in eine Drehbewegung versetzt wird um mindestens einen Umlauf ausführt, und das freie Ende der Stoffbahn (2) gegen die Rolle (3) zu pressen.

4. Zuschneideverfahren nach Anspruch 3, **dadurch gekennzeichnet, dass** der Schritt des Anlegens eines Anpressarms (7) darin besteht, eine Querrolle (7a) anzulegen.

5. Modul (1) zum Zuschneiden einer Vliesstoffbahn (2) in einem Verfahren zum Aufwickeln der Bahn (2) auf eine Aufnahmerolle (3), die in eine Drehbewegung versetzt wird, **dadurch gekennzeichnet, dass** es Folgendes umfasst:
- eine Klinge (5a), welche ein Sägezahnprofil umfasst und der Wirkung eines Stellzylinders (5c) unterliegt, um gegen eine Oberfläche (5b) gedrückt zu werden, welche ein komplementäres Sägezahnprofil umfasst, um die Bahn (2) mit einer quergerichteten Schwächungslinie zu versehen, bevor diese die Rolle (3) erreicht;
- Mittel (6) zum Festklemmen der Bahn (2) vor der Schwächungslinie, wobei diese im Bereich der Klinge (5a) angeordnet sind;
- Mittel, mit denen hinter der Schwächungslinie eine Zugkraft auf die Bahn (2) ausgeübt werden kann, um die Bahn entlang dieser Schwächungslinie endgültig zuzuschneiden.

6. Modul (1) nach Anspruch 5, **dadurch gekennzeichnet, dass** die Mittel, mit denen eine Zugkraft ausgeübt werden kann, aus Mitteln bestehen, die es ermöglichen, die Rolle (3) in eine Drehbewegung zu versetzen, wobei sie Bestandteil des Verfahrens zum Aufwickeln der Bahn (2) sind.

## Claims

1. A method of cutting a strip (2) of non-woven fabric in a method of rolling up said strip (2) about a strip-receiving reel (3) that is driven in rotation, said method being **characterized in that** it comprises at least the steps consisting in:
- stopping the rolling up of the strip (2) to be cut by stopping the driving in rotation of the reel (3);
- forming a transverse pre-cut line (8) across the strip (2), upstream from the reel (3), by means of a blade (5a) having a saw-teeth profile and secured to an actuator (5c) so as to be pressed against a surface (5b) having a complementary saw-teeth profile;
- restarting the rolling-up of the strip (2) at controlled speed and controlled tension by re-starting the driving in rotation of the reel (3) at controlled speed, in such a manner as to move said pre-cut line;
- pinching the strip (2) upstream from the pre-cut line via pinching means (6) disposed at the blade (5a); and
- exerting a traction force on the strip (2) downstream from the pre-cut line so as to cut the strip (2) finally along said pre-cut line.

2. A method according to any preceding claim, **characterized in that** the step consisting in exerting a traction force on the strip (2) consists in continuing to drive the reel (3) in rotation.

3. A cutting method according to any preceding claim, **characterized in that**, after cutting the strip (2), it further comprises a step consisting in applying a compression bar (7) over the width of the reel (3), while continuing to drive the reel (3) in rotation at controlled speed and through at least one turn so as to compress the free end of the strip (2) of fabric against the reel (3).

4. A cutting method according to claim 3, **characterized in that** the step consisting in applying a compression bar (7) consists in applying a transverse roller (7a).

5. A module (1) for cutting a strip (2) of non-woven fabric in a method of rolling up said strip (2) about a strip-receiving reel (3) that is driven in rotation, said module being **characterized in that** it comprises:
- a blade (5a) having a saw-teeth profile and secured to an actuator (5c) so as to be pressed against a surface (5b) having a complementary saw-teeth profile for the purpose of forming a transverse pre-cut line across said strip (2), upstream from the reel (3);
- pinching means (6) for pinching the strip (2) upstream from the pre-cut line, which pinching means are disposed at the blade (5a); and
- means suitable for exerting a traction force on the strip (2) downstream from the pre-cut line so as to cut the strip finally along said pre-cut line.

6. A module (1) according to claim 5, **characterized in that** the means suitable for exerting traction are constituted by the means that make it possible to drive the reel (3) in rotation and that are present in the method of rolling up the strip (2).
